# EUROPÄISCHE PATENTSCHRIFT

(11) **EP 2 455 297 B1**
(45) Veröffentlichungstag und Bekanntmachung des Hinweises auf die Patenterteilung: **21.08.2013**
(21) Anmeldenummer: 11186335.3
(22) Anmeldetag: 24.10.2011
(51) Int. Cl.: B65D 33/25, B65B 1/28, B65B 39/00, B65B 69/00

(54) **Gleiter zum Verbinden und Trennen zweier Verschlüsse mit jeweils zwei Profilleisten**
Slider for connecting and separating two closures both with two profile rails and slider
Coulisseau pour relier et séparer deux fermetures chaques dotées de deux baguettes de profilé

(30) Priorität: 18.11.2010 DE 202010015525 U
(43) Veröffentlichungstag der Anmeldung: 23.05.2012
(73) Patentinhaber: FLECOTEC AG, 79379 Müllheim (DE)
(72) Erfinder: Untch, Günter, 79379 Müllheim (DE); Lais, Peter, 79379 Müllheim (DE); Koch, Martin, 79395 Neuenburg (DE)
(74) Vertreter: Göhring, Robert

(56) Entgegenhaltungen:
- WO-A1-2010/121793

## Beschreibung

Die Erfindung betrifft einen Gleiter zum Verbinden und Trennen zweier Verschlüsse mit jeweils zwei Profilleisten gemäß den Merkmalen des Oberbegriffs des Anspruchs 1, wie er aus der WO 2010 / 121 793 A1 bekannt.

Flüssige oder feste Schüttgüter werden oftmals in Gebinden gefasst. Bei den Gebinden kann es sich um mindestens teilweise flexibel ausgebildete Gebinde handeln. Solche Gebinde sind beispielsweise als Säcke, die in Containern eingehangen sind, erhältlich. Die Gebinde werden bevorzugt aus Endlosschläuchen hergestellt und auf unterschiedliche Art und Weise als Schlauchabschnitte verschlossen. Besonders häufig werden solche Gebinde zum Verpacken, Transportieren oder Lagern flüssiger oder fester Schüttgüter verwendet. Der Begriff Gebinde umfasst in dieser Anmeldung nicht nur vollkommen geschlossene flexible Beutel, sondern auch beispielsweise einen flexiblen und zu wenigstens zwei Seiten offenen Adapter, der an ein Gerät oder einen Container angeschlossen werden kann.

Das Entleeren, Befüllen oder Umfüllen solcher Gebinde gestaltet sich in der Praxis oft schwierig oder gar riskant. Insbesondere dann, wenn es sich bei den Schüttgütern der Gebinde um gefährliche oder empfindliche Stoffe handelt, sind unbedingt Kontaminationen des Schüttguts wie auch Kontaminationen der Umgebung mit Schüttgut zu vermeiden. Dazu müssten sämtliche Verschlüsse und Verbindungen, insbesondere zum Andocken solcher Gebinde, möglichst umweltdicht ausgeführt sein. Vor dem Hintergrund dieser Problematik sind besondere Verschlüsse für eingangs beschriebene Gebinde entwickelt worden, die dabei unterstützen sollen, im jeweiligen Fall Kontaminationen zu verhindern.

Solche Verschlüsse sind beispielsweise der DE 10 2004 003 511 B4 zu entnehmen. Hinsichtlich der Stabilität der Verbindungen sind solche Verschlüsse oftmals jedoch nicht ausreichend sicher.

Eine Weiterentwicklung solcher Verschlüsse ist ebenfalls aus WO 2010 / 121 793 A1 bekannt.

Der Erfindung liegt das Problem zugrunde, ein Hilfsmittel für einen Verschluss für eingangs erwähnte Gebinde zu schaffen, der ein umweltdichtes Verbinden solcher Gebinde miteinander oder mit anderen verfahrenstechnischen Einrichtungen sowie ein umweltdichtes Führen eines Durchflusses zwischen miteinander verbundenen Gebinden oder den verbundenen Einrichtungen ermöglicht.

Dieses Problem wird erfindungsgemäß gelöst durch einen Gleiter zum Verbinden und Trennen zweier Verschlüsse mit jeweils zwei Profilleisten mit den Merkmalen des Anspruchs 1.

Vorteilhafte Ausführungen der Erfindung sind in den Unteransprüchen angegeben.

Die Erfindung ermöglicht ein umweltdichtes Verbinden eines ersten Gebindes mit einem zweiten Gebinde, sodass ein umwelt-dichtes Führen eines Durchflusses in einer Durchflussrichtung durch den Verschluss von dem ersten Gebinde in das zweite Gebinde hinein in einer geöffneten Andockposition ermöglicht ist.

Das zweite Gebinde weist dem ersten Gebinde zugewandt einen identischen Verschluss auf, der zum Erreichen der geöffneten Andockposition in Eingriff mit dem Verschluss des ersten Gebindes bringbar ist. In dieser geöffneten Andockposition bilden die verbundenen Verschlüsse der Gebinde einen Durchflusskanal für den Durchfluss des Schüttgutes in der Durchflussrichtung aus.

Der Verschluss weist zwei Profilleisten für ein Verschließen des jeweiligen mindestens teilweise flexiblen Gebindes auf: eine breite Profilleiste und eine schmale Profilleiste. Die breite Profilleiste erstreckt sich in der Durchflussrichtung über das jeweilige Gebinde und die parallel zur ersten Profilleiste angeordnete schmale Profilleiste hinaus. Beide Profilleisten weisen ausschließlich quer zu der Durchflussrichtung ausgerichtete Verschlusselemente auf, die in der Art einer Verhakungsverbindung ineinanderzugreifen bestimmt sind.

Es sind sämtliche Verschlusselemente der Profilleisten quer zur Durchflussrichtung kanaleinwärts oder kanalauswärts ausgerichtet, sodass Belastungen in Durchflussrichtung mit hoher Sicherheit kompensiert werden können. In Durchflussrichtung kommt es beispielsweise beim Umfüllen eines Schüttgutes von dem ersten Gebinde in das zweite Gebinde zu Kraftstößen auf die Verschlüsse, wenn das Schüttgut auf den Boden des zweiten Gebindes fällt. Die quer zur Durchflussrichtung angeordneten Verschlusselemente halten solchen Kraftstößen in Durchflussrichtung stand, da sie ein Abschälen der Profilleisten effektiv verhindern.

Vorteilhafterweise können die Gebinde mit identisch ausgebildeten Verschlüssen seitlich aneinander angedrückt werden, um die umweltdichten Verbindungen der Profilleisten miteinander herzustellen. Das seitliche Aneinanderdrücken führt sowohl beim Verschließen eines Gebindes mit dem Verschluss zu einer sicheren Verbindung als auch beim seitlichen Andrücken des identischen Verschlusses an den Verschluss, um einen Durchfluss zwischen zwei Gebinden herzustellen. In diesem Falle wird auch vom Andocken zweier Gebinde aneinander gesprochen.

Das seitliche Andocken hat für den Anwender über die Festigkeit der Verbindung hinausgehend den praktischen Vorteil, dass ein seitliches Anordnen der Gebinde zueinander wesentlich komfortabler umsetzbar ist. Beispielsweise kann ein leeres Gebinde ohne Weiteres an ein volles Gebinde herangefahren werden. Um die Gebinde aneinander anzudocken, muss nun keines der Gebinde vertikal verfahren werden, da das Andocken seitlich vorgesehen ist.

Zum Verbinden und Trennen der Verschlüsse ist ein von den Verschlüssen abnehmbarer Gleiter vorgesehen, der zum Verbinden quer zu der Durchflussrichtung auf die jeweils verschlossenen Verschlüsse aufschiebbar ist.

Der Gleiter weist in Durchflussrichtung ausgerichtet und einander gegenüberliegend eine Einführseite und eine Ausgangsseite auf. Auf der Einführseite sind die Verschlüsse zweier Gebinde in Einführrichtungen einführbar. Die Einführrichtungen verlaufen quer zur Durchflussrichtung und kreuzen sich in einem spitzen Winkel. In dem Winkel aufeinander zu gerichtet sind die Verschlüsse einführseitig in den Gleiter einführbar.

Auf der Ausgangsseite sind die dort mittels des Gleiters miteinander verbundenen Verschlüsse in einer gemeinsamen Gleitrichtung aus dem Gleiter herausführbar, wobei der jeweilige Verschluss für sich betrachtet zunächst verschlossen ist.

Die zwischen den Profilleisten wirkenden Verschlusselemente lösen sich vorteilhafterweise kontrolliert mittels eines Aktuators entweder zwischen den Profilleisten eines Verschlusses oder zwischen den Profilleisten zweier Verschlüsse, sodass ein unkontrolliertes Öffnen der Gebinde vermieden ist. Der Aktuator kann beispielsweise von Hand betätigt werden, insbesondere als Laschen ausgeführte Aktuatoren. Dies geschieht erfindungsgemäß, nachdem der Gleiter die Verschlüsse miteinander verbunden hat. Die Laschen werden seitlich auseinandergezogen. Dabei lösen sich gewünschte Verschlusselemente, je nachdem, an welchen Laschen in welchem Winkel ein seitlicher Zug aufgebracht wird.

Eine Ausbildung der Verschlusselemente für das Zusammenwirken in einer Verhakungsverbindung ist vorteilhaft, weil ein entsprechendes Extrudieren der Profilleisten als Kunststoffleisten in besonders günstigen Formgeometrien abbildbar ist. Die derart ausgebildeten Verschlusselemente verschließen außerdem wegen üblicherweise geringen Wandstärken der Gebinde dieselben besonders gut. Solche Ausführungsformen von Verschlusselementen sind besonders robust und standfest gegenüber Mehrfachbeanspruchungen und verhaken darüber hinaus sicher, bis sie aus der Verhakung gelöst werden. Dazu können sie parallel zur Durchflussrichtung von den Profilleisten abgewinkelt werden.

Die Erfindung wird anhand der nachfolgenden Figuren ausführlich erläutert.

Es zeigen:
- Fig. 1: eine perspektivische Darstellung eines Gleiters mit Blick schräg auf seine Ausgangsseite,
- Fig. 2: eine perspektivische Darstellung des Gleiters aus Fig. 1 mit Blick schräg auf seine Einführseite,
- Fig. 3: eine perspektivische Darstellung des Gleiters aus Fig. 1 mit Blick schräg auf seine Ausgangsseite, wobei zwei ohne Gebinde verschlossene Verschlüsse durch den Gleiter hindurchgeführt und mittels des Gleiters verbunden sind,
- Fig. 4: eine perspektivische Darstellung des Gleiters aus Fig. 1 mit Blick schräg auf seine Einführseite, wobei zwei ohne Gebinde verschlossene Verschlüsse in Einführrichtungen in den Gleiter hinein- und durch den Gleiter hindurchgeführt,
- Fig. 5: eine Darstellung eines Schnittes durch den Gleiter mit eingeführten Verschlüssen gemäß den Figuren 3 und 4 durch eine Ebene, in der die Einführrichtungen liegen.
- Fig. 6: eine perspektivische Darstellung zweier durch den Gleiter miteinander verbundener Gebinde in einer geöffneten Andockposition.

In den Figuren 1 und 2 ist ein Gleiter 30 gemäß einem Ausführungsbeispiel in jeweils perspektivischer Ansicht mit Blicken von zwei Seiten 31, 32 auf den Gleiter 30 dargestellt. Die perspektivischen Ansichten der Figuren 1 und 2 werden durch die perspektivischen Ansichten der Figuren 3 und 4 dadurch ergänzt, dass zwei Verschlüsse 10, 20 ohne Gebinde in den Gleiter 30 eingeführt dargestellt sind. Figur 5 zeigt einen Schnitt durch den Gleiter 30 mit eingeführten Verschlüssen 10, 20 gemäß den Figuren 3 und 4 durch eine Ebene, die durch Einführrichtungen A, B aufgespannt ist, in welchen die Verschlüsse 10, 20 in den Gleiter 30 eingeführt worden sind. Figur 6 zeigt den Gleiter 30 gemäß dem Ausführungsbeispiel aus Figur 1 in einer geöffneten Andockposition zweier Gebinde 1, 2, die jeweils mit einem der Verschlüsse 10, 20 gemäß den Figuren 3 und 4 versehen sind.

Gleiche Teile sind mit gleichen Bezugszeichen versehen. Zur besseren Übersicht sind nicht alle Bezugszeichen in allen Figuren angegeben.

Der Gleiter 30 weist einen Körper mit zwei flügelartig gegenüberliegen auf Längsseiten angebrachten Griffen auf. Der Körper hat grob die Form eines Quaders. Die Längsseiten miteinander verbindend weist der Körper als weitere Längsseiten längs den Einführrichtungen A, B gegenüberliegend eine erste Deckseite 35 und eine zweite Deckseite 36 auf.

Stirnseitig weist der Gleiter 30 quer zu den Einführrichtungen A, B eine Einführseite 31 auf. Auf der Einführseite 31 sind die Verschlüsse 10, 20 in den Einführrichtungen A, B in den Gleiter 30 einführbar, wobei die Einführrichtungen A, B einen spitzen Winkel γ einschließen. Der Einführseite 31 gegenüberliegend weist der Gleiter 30 eine Ausgangsseite 32 auf. Auf der Ausgangsseite 32 sind die dort miteinander durch den Gleiter 30 verbindbaren und jeweils verschlossenen Verschlüsse 10, 20 in einer gemeinsamen Gleitrichtung C durch einen in einer Durchflussrichtung D ausgerichteten durch den Gleiter 30 durchgehenden Spalt 44 aus dem Gleiter 30 herausführbar. Der Spalt 44 ist zu beiden Deckseiten 35, 36 hin offen.

Einführseitig weist der Gleiter 30 einen ersten zu der ersten Deckseite 35 hin offenen, quer zu einer der Einführrichtungen A ausgerichteten U-förmigen Querschnitt 33 auf. Der erste U-förmige Querschnitt verbindet mit einer ersten Basis 37 zwei Schenkel miteinander, die offen in der ersten Deckseite 35 enden. Die Schenkel weisen einander zugewandt Konturen auf, die an die Verschlüsse 10, 20 angepasst sind.

Dem ersten U-förmigen Querschnitt benachbart und bezüglich einer durch die Einführrichtungen A, B aufgespannten Ebene (Fig. 5) gespiegelt weist der Gleiter 30 einen zweiten zu der zweiten Deckseite 36 hin offenen, quer zu der weiteren Einführrichtung B ausgerichteten U-förmigen Querschnitt 34 auf. Dessen ebenfalls zwei Schenkel miteinander verbindende zweite Basis 38 ist der ersten Basis 37 abgewandt. Die zwei Schenkel des zweiten U-förmigen Querschnitts enden ebenfalls offen in der zweiten Deckseite 36. Auch wenigstens einer dieser Schenkel ist mit einer Kontur den Verschlüssen 10, 20 angepasst.

Der Verschluss 10, 20 weist zwei Profilleisten 11, 12; 21, 22 für ein mindestens teilweise flexibles Gebinde 1, 2 (Fig. 6) zum umweltdichten Verbinden eines ersten Gebindes 1 mit einem zweiten Gebinde 2 und zum umweltdichten Führen eines Durchflusses in der Durchflussrichtung D durch den Verschluss 10, 20 von dem ersten Gebinde 1 in das zweite Gebinde 2 hinein in einer geöffneten Andockposition auf. Das zweite Gebinde 2 weist dem ersten Gebinde 1 zugewandt einen identischen Verschluss 10, 20 auf.

In der geöffneten Andockposition gemäß Fig. 6 befindet sich der Verschluss 10 des ersten Gebindes 1 im Eingriff mit dem Verschluss 20 des zweiten Gebindes 2. Gemeinsam bilden die Verschlüsse 10, 20 einen Durchflusskanal 3 für den Durchfluss in der Durchflussrichtung D aus.

Die Profilleisten 11, 12; 21, 22 sind gemäß den Figuren 3 bis 5 einander gegenüber angeordnet, nehmen das jeweilige Gebinde 1, 2 zwischen sich auf und verschließen es. Eine breite der Profilleisten 12, 22 erstreckt sich in der Durchflussrichtung D über eine schmale der Profilleisten 11, 21 hinaus. Beide Profilleisten 11, 12; 21, 22 weisen kanalauswärts wie kanal einwärts ausschließlich quer zu der Durchflussrichtung D ausgerichtete Verschlusselemente 13, 23 auf. Die Verschlusselemente 13, 23 greifen in der Art einer Verhakungsverbindung ineinander ein.

Die Verschlüsse 10, 20 sind gemäß den Figuren 3 bis 5 mittels entsprechend angeordneter erster und zweiter Basis 37, 38 entgegengesetzt zueinander ausgerichtet in die U-förmigen Querschnitte 33, 34 einführbar. Der erste Verschluss 10 wird dabei mit einem überstehenden Verschlusselement 13 etwa auf einer Höhe eines weiteren Verschlusselements der schmalen Profilleiste 21 des zweiten Verschlusses 20 geführt.

Der Gleiter 30 weist die U-förmigen Querschnitte 33, 34 und den Spalt 44 verbindende Einführkanäle 41, 42 und einen Austrittskanal 43 auf. Die Einführkanäle 41, 42 sind quer zu der Durchflussrichtung D ausgerichtet und mit den U-förmigen Querschnitten 33, 34 eröffnet. Sie sind gemäß dem Ausführungsbeispiel der Figuren 3 bis 5 zu drei Seiten abgeschlossen und münden etwa mittig in dem Gleiter 30 in dem Austrittskanal 43. Die Verschlüsse 10, 20 sind in den Einführrichtungen A, B in dem Winkel γ aufeinander zu durch die Einführkanäle 41, 42 hindurch in den Austrittskanal 43 hinein und durch diesen hindurch geführt. Der Austrittskanal 43 endet auf der Ausgangsseite 32 in dem Spalt 44.

Der Gleiter 30 weist in den Einführkanälen 41, 42 der jeweiligen Basis 37, 38 abgewandt sowie in den Austrittskanal 43 übergehend in einem Bereich der jeweiligen Deckseite 35, 36 quer zu der Durchflussrichtung D ausgerichtet verlaufende Nuten auf. In die Nuten sind Führungsschienen 46 eingesetzt, vorliegend eingeclipst. Die Führungsschienen 46 engen die Einführkanäle 41, 42 und den Austrittskanal 43 der jeweiligen Deckseite 35, 36 zugewandt ein, um jeweils einen Verschluss 10, 20 in der Führung zu halten.

In den Einführkanälen 41, 42 ist einführseitig jeweils ein Stopper 45 vorgesehen, die ein Herausgleiten des Gleiters 30 aus miteinander verbundenen Verschlüssen 10, 20 verhindern. Der Stopper 45 wirkt mit einer lokalen Veränderung wenigstens einer der Profilleisten 11, 12; 21, 22 zusammen. Vorteilhaft ist als lokale Veränderung eine in Durchflussrichtung D ausgerichtete Scheißnaht auf die Profilleisten 11, 12; 21, 22 auf-oder eingebracht.

### Bezugszeichenliste

- 1: erstes Gebinde
- 2: zweites Gebinde
- 3: Durchflusskanal

- 10: erster Verschluss
- 11: erste schmale Profilleiste
- 12: erste breite Profileiste
- 13: erstes überstehendes Verschlusselement

- 20: zweiter Verschluss
- 21: zweite schmale Profilleiste
- 22: zweite breite Profilleiste
- 23: zweites überstehendes Verschlusselement

- 30: Gleiter
- 31: Einführseite
- 32: Ausgangsseite
- 33: U-förmiger Querschnitt
- 34: zweiter U-förmiger Querschnitt
- 35: erste Deckseite
- 36: zweite Deckseite
- 37: Basis
- 38: zweite Basis

- 41: erster Einführkanal
- 42: zweiter Einführkanal
- 43: Austrittskanal
- 44: Spalt
- 45: Stopper
- 46: Führungsschiene

- γ: Winkel

- A: Einführrichtung
- B: weitere Einführrichtung
- C: Gleitrichtung
- D: Durchflussrichtung

## Patentansprüche

1. Gleiter (30) zum Verbinden und Trennen zweier Verschlüsse (10, 20), von denen ein erster Verschluss (10) eines ersten Gebindes (1) und ein zweiter Verschluss (20) eines zweiten Gebindes (2) in einem das jeweilige Gebinde (1, 2) verschließenden Zustand jeweils aus zwei quer zu einer Durchflussrichtung (D) parallel zueinander ausgerichteten, miteinander verbundenen Profilleisten (11, 12; 21, 22) bestehen, von denen jeweils eine breite Profilleiste (12; 22) in der Durchflussrichtung (D) mit mindestens einem Verschlusselement (13; 23) über eine schmale Profilleiste (11; 21) übersteht, und wobei die Verschlüsse (10, 20) dazu geeignet sind, die Gebinde (1, 2) in der Durchflussrichtung (D) durchleitend miteinander zu verbinden und gegeneinander zu verschließen, aufweisend:
eine Einführseite (31), auf der die Verschlüsse (10, 20) in Einführrichtungen (A, B), welche einen spitzen Winkel (γ) einschließen, in den Gleiter (30) einführbar sind, und
der Einführseite (31) gegenüberliegend eine Ausgangsseite (32), auf der die dort miteinander verbundenen und jeweils verschlossenen Verschlüsse (10, 20) in einer gemeinsamen Gleitrichtung (C) aus dem Gleiter (30) herausführbar sind,
wobei
der Gleiter (30) quer zu der Durchflussrichtung (D) parallel zueinander gegenüberliegend angeordnet eine erste und eine zweite Deckseite (35, 36) aufweist, sowie einen ersten zu der ersten Deckseite (35) hin offenen, quer zu einer der Einführrichtungen (A) ausgerichteten U-förmigen Querschnitt (33) mit einer ersten zwei Schenkel miteinander verbindenden Basis (37) und
einen zweiten zu der zweiten Deckseite (36) hin offenen, quer zu der weiteren Einführrichtung (B) ausgerichteten U-förmigen Querschnitt (34), dessen ebenfalls zwei Schenkel miteinander verbindende zweite Basis (38) der ersten Basis (37) abgewandt ist,
**dadurch gekennzeichnet, dass** quer zur Durchflussrichtung (D) ausgerichtet und mit den U-förmigen Querschnitten (33, 34) eröffnet zwei wenigstens zu drei Seiten abgeschlossene Einführkanäle (41, 42) in dem Gleiter angeordnet sind, die hin zur Ausgangsseite (32) in einen Austrittskanal (43) münden, wobei die Verschlüsse (10, 20) in den Einführrichtungen (A, B) in dem Winkel (γ) aufeinander zu durch die Einführkanäle (41, 42) hindurch in den Austrittskanal (43) hinein und durch diesen hindurch führbar sind und wobei der Austrittskanal (43) auf der Ausgangsseite in einem Spalt (44) endet, welcher parallel zu der Durchflussrichtung (D) ausgerichtet ist und mindestens in einem Bereich von der Ausgangsseite (32) beginnend den Gleiter (30) entlang der Durchflussrichtung (D) von der ersten zu der zweiten Deckseite (35, 36) teilt.

2. Gleiter (30) nach Anspruch 1,
**dadurch gekennzeichnet, dass** die Verschlüsse (10, 20) mittels entsprechend angeordneter erster und zweiter Basis (37, 38) entgegengesetzt zueinander ausgerichtet in die U-förmigen Querschnitte (33, 34) einführbar sind, sodass der erste Verschluss (10) mit seinem überstehenden Verschlusselement (13) etwa auf einer Höhe eines weiteren Verschlusselements der schmalen Profilleiste (21) des zweiten Verschlusses (20) geführt ist.

3. Gleiter (30) nach einem der Ansprüche 1 oder 2,
**dadurch gekennzeichnet, dass** der jeweiligen Basis (37, 38) abgewandt in einem Bereich der jeweiligen Deckseite (35, 36) quer zu der Durchflussrichtung (D) ausgerichtet verlaufende Nuten in dem Gleiter (30), insbesondere in dem jeweiligen U-förmigen Querschnitt (33, 34) oder in der jeweiligen Deckseite (35, 36), angeordnet sind, in die Führungsschienen (46) einsetzbar sind, die die U-förmigen Querschnitte (33, 34) der jeweiligen Deckseite (35, 36) zugewandt einengen, um jeweils einen Verschluss (10, 20) zu führen.

4. Gleiter (30) nach einem der Ansprüche 1 bis 3,
**dadurch gekennzeichnet, dass** einführseitig (31) mindestens ein Stopper (45) vorgesehen ist, insbesondere in Führungskanälen für die Verschlüsse (10, 20) angeordnete Stopper (45) vorgesehen sind, der / die ein Herausgleiten des Gleiters (30) aus miteinander verbundenen Verschlüssen (10, 20) verhindert/n.

5. Gleiter (30) nach Anspruch 4,
**dadurch gekennzeichnet, dass** der mindestens eine Stopper (45) mit einer lokalen Veränderung wenigstens einer der Profilleisten (11, 12; 21, 22) zusammenzuwirken bestimmt ist, insbesondere mit einer in Durchflussrichtung (D) ausgerichteten Scheißnaht der Profilleisten (11, 12; 21, 22).

## Claims

1. A slide (30) for connecting and separating two closures (10, 20), of which a first closure (10) of a first container (1) and a second closure (20) of a second container (2) comprise in each case - in a state closing the respective container (1, 2) - two profile strips (11, 12; 21, 22) which are orientated parallel to each other transversely to a through-flow direction (D) and are connected to each other and of which one wide profile strip (12; 22) projects in each case with at least one closure element (13; 23) beyond a narrow profile strip (11; 21) in the through-flow direction (D), and wherein the closures (10, 20) are suitable for connecting the containers (1, 2) to each other in a conducting manner in the through-flow direction (D) and closing them off from each other, having:
an entry side (31) on which the closures (10, 20) are capable of being introduced into the slide (30) in entry directions (A, B) which form an acute angle (γ), and
opposite the entry side (31) an exit side (32) on which the closures (10, 20) connected to each other there and closed in each case are capable of being removed from the slide (30) in a common slide direction (C),
wherein
the slide (30) has a first and a second cover side (35, 36) arranged opposite and parallel to each other transversely to the through-flow direction (D), and a first U-shaped cross-section (33) open to the first cover side (35) and orientated transversely to one of the entry directions (A) and having a first base (37) connecting two legs to each other and
a second U-shaped cross-section (34) open to the second cover side (36) and orientated transversely to the further entry direction (B) and of which the second base (38) likewise connecting two legs to each other faces away from the first base (37),
**characterized in that** two entry channels (41, 42), which are orientated transversely to the through-flow direction (D) and are opened with the U-shaped cross-sections (33, 34) and which are closed off on at least three sides and open on the exit side (32) into an exit channel (43), are arranged in the slide,
wherein the closures (10, 20) are capable of being guided in the entry directions (A, B) at the angle (γ) to each other through the entry channels (41, 42) into the exit channel (43) and through the latter,
and wherein the exit channel (43) terminates on the exit side in a gap (44) which is orientated parallel to the through-flow direction (D) and at least in a region starting from the exit side (32) divides the slide (30) along the through-flow direction (D) from the first to the second cover side (35, 36).

2. A slide (30) according to claim 1, **characterized in that** the closures (10, 20) are capable of being introduced into the U-shaped cross-sections (33, 34) whilst being orientated opposite each other by means of the first and second base (37, 38) arranged in a suitable manner, so that the first closure (10) is guided with the projecting closure element (13) thereof substantially at the level of a further closure element of the narrow profile strip (21) of the second closure (20).

3. A slide (30) according to one of claims 1 or [*sic*] *2,* **characterized in that** grooves facing away from the respective base (37, 38) and extending orientated transversely to the through-flow direction (D) in a region of the respective cover side (35, 36) are arranged in the slide (30), in particular in the respective U-shaped cross-section (33, 34) or in the respective cover side (35, 36), into which guide rails (46) are capable of being introduced which - facing towards the respective cover side (35, 36) - narrow the U-shaped cross-sections (33, 34) in order to guide a closure (10, 20) in each case.

4. A slide (30) according to any one of claims 1 to 3, **characterized in that** at least one stopper (45) is provided on the entry side (31), in particular stoppers (45) arranged in guide channels for the closures (10, 20) are provided, which prevents or prevent the slide (30) from sliding out of closures (10, 20) connected to each other.

5. A slide (30) according to claim 4, **characterized in that** the at least one stopper (45) is intended to cooperate with a local change of at least one of the profile strips (11, 12; 21, 22), in particular with a [welding] seam of the profile strips (11, 12; 21, 22) orientated in the through-flow direction (D).

## Revendications

1. Coulisseau (30) pour relier et séparer deux fermetures (10, 20), à savoir une première fermeture (10) d'un premier emballage (1) et une seconde fermeture (20) d'un second emballage (2) dans un état de fermeture de l'emballage respectif (1, 2) formé chaque fois de deux longerons profilés (11, 12 ; 21, 22) parallèles l'un à l'autre et dirigés transversalement à une direction de passage (D), et dont chaque fois un longeron profilé large (12 ; 22) dépasse dans la direction de passage (D) avec au moins un élément de fermeture (13 ; 23) par rapport à un longeron profilé (11 ; 21), et
- les fermetures (10 ; 20) sont destinées à relier les emballages (1, 2) dans la direction de passage (D) de façon continue et de les fermer l'un par rapport à l'autre,
- un côté d'entrée (31) par lequel les fermetures (10 ; 20) s'introduisent dans le coulisseau (30) dans les directions d'introduction (A, B) qui forment entre elles un angle aigu (Y), et
- un côté de sortie (32) en regard du côté d'entrée (31) et par lequel les fermetures (10 ; 20) reliées et respectivement fermées peuvent sortir dans une direction de glissement (C) du coulisseau (30),
dans lequel
- le coulisseau (30) comporte un premier et un second côté de couverture (35, 36) transversalement à la direction de passage (D), parallèles l'un à l'autre, et
- une première section en U (33) ouverte en direction du premier coté de l'ouverture (35), transversalement à l'une des directions d'introduction (A), ayant une première base (37) avec deux branches reliées et une seconde section (34) en forme de U, dirigée transversalement à la direction d'introduction (B) ouverte en direction du second côté de couverture (36) et dont la seconde base (38) reliant également deux branches est à l'opposé de la première base (37),
coulisseau **caractérisé en ce que**
- le coulisseau comporte au moins deux canaux d'entrée (41, 42) fermés sur trois côtés et alignés transversalement à la direction de passage (D) et ayant des sections (33, 34) en forme de U, ces canaux débouchant du côté de sortie (32) dans un canal de sortie (43),
- les fermetures (10, 20) étant guidées dans les directions d'entrée (A, B) suivant l'angle (□) l'une vers l'autre dans les canaux d'entrée (41, 42) jusque dans le canal de sortie (43) et passer par celui-ci, et
- le canal de sortie (43) se terminant sur le côté de sortie dans un intervalle (44) aligné parallèlement à la direction de passage (D) et divisant au moins dans une zone commençant par le côté de sortie (32), le coulisseau (30) dans la direction de passage (D) entre le premier côté de couverture et le second côté de couverture (35, 36).

2. Coulisseau (30) selon la revendication 1,
**caractérisé en ce que**
les fermetures (10, 20) sont introduites avec une première et une seconde base (37, 38) opposées dans les sections en forme de U (33, 34) de sorte que la première fermeture (10) soit guidée par son élément de fermeture (13) en saillie, sensiblement à la hauteur d'un autre élément de fermeture du longeron profilé (21) étroit de la seconde fermeture (20).

3. Coulisseau (30) selon l'une des revendications 1 ou 2,
**caractérisé en ce que**
des rainures sont alignées dans le coulisseau (30), dans une zone du côté de couverture respectif (35, 36) à l'opposé de la base respective (37, 38), transversalement à la direction de passage (D), notamment dans la section (33, 34) respective en forme de U ou dans le côté de couverture respectif (35, 36), pour loger des rails de guidage (46) qui rétrécissent les sections (33, 34) en forme de U tournées vers les côtés de couverture respectifs (35, 36) pour guider chaque fois une fermeture (10, 20).

4. Coulisseau (30) selon l'une des revendications 1 à 3,
**caractérisé en ce qu'**
au moins une butée (45) est prévue côté entrée (31), notamment une butée (45) dans les canaux de guidage des fermetures (10, 20) qui évite que le coulisseau (30) ne glisse hors des fermetures reliées (10, 20).

5. Coulisseau (30) selon la revendication 4,
**caractérisé en ce qu'**
au moins une butée (45) coopère avec une variation locale d'au moins l'un des longerons profilés (11, 12 ; 21, 22), notamment avec un cordon de soudure des longerons profilés (11, 12 ; 21, 22) aligné dans la direction de passage (D).
